# EUROPÄISCHE PATENTSCHRIFT

(11) **EP 0 941 817 B1**
(45) Veröffentlichungstag und Bekanntmachung des Hinweises auf die Patenterteilung: **11.06.2003**
(21) Anmeldenummer: 98810207.5
(22) Anmeldetag: 11.03.1998
(51) Int. Cl.: B26D 1/09, B26D 7/26

(54) **Schneidmaschine zum selbsttätigen Beschneiden von Druckerzeugnissen wie Broschuren, Zeitschriften oder Büchern**
Cutting machine for the automated trimming of printed products, like brochures, magazines or books
Machine pour le rognage automatique de produits imprimés, tels des brochures, des magazines ou des livres

(43) Veröffentlichungstag der Anmeldung: 15.09.1999
(73) Patentinhaber: GRAPHA-HOLDING AG, 6052 Hergiswil (CH)
(72) Erfinder: Heinz, Boss, 4802 Strengelbach (CH)

(56) Entgegenhaltungen:
- DE-A- 2 424 325
- GB-A- 738 039
- US-A- 1 327 915
- US-A- 3 913 750
- US-A- 4 922 773
- US-A- 5 086 681
- PATENT ABSTRACTS OF JAPAN vol. 097, no. 008, 29.August 1997 & JP 09 094796 A (SANKO SEIKI KK), 8.April 1997,

## Beschreibung

Die Erfindung betrifft eine Schneidmaschine gemäß dem Oberbegriff des Anspruches 1 . Eine solche Maschine ist in dem Dokument US 1 327 915 A offenbart.

Schneidmaschinen dieser Art sind schon lange bekannt und werden u.a. nach dem Sammelheften oder anderen Bindeverfahren für die Herstellung von Broschuren, Zeitschriften oder Büchern verwendet. Eine bekannte Schneidmaschine **nach der US 1 327 915 A** ist als Dreischneider ausgebildet. Zu einer ersten Schneidstation wird durch ein erstes, quer zur Förderrichtung der Druckerzeugnisse ein Frontschnitt ausgeführt, d.h. die Kante der offenen Seite auf das Endmass beschnitten. In der zweiten Schneidstation werden mit zwei sich gegenüberliegenden Messern der Kopf- und Fussschnitt an dem Druckerzeugnis ausgeführt. Insgesamt werden durch einen gemeinsamen Schneidhub der Messer zwei Druckerzeugnisse an der Front- oder Kopf- und Fusskante beschnitten. Jede Schneidstation weist **verstellbare** Anschläge auf und zwischen den Schneidstationen der Schneidmaschine ist eine Transportvorrichtung mit **Bändern** vorgesehen. Ähnliche Schneidmaschinen sind in den CH - A - 340479 und 531401 offenbart.

Eine wesentliche Anforderung an eine solche Schneidmaschine ist eine möglichst hohe Produktionsgeschwindigkeit bzw. Produktionsleistung. Diese wird insbesondere vom Format und der Dicke eines Druckerzeugnisses bzw. dem Gewicht des Druckerzeugnisses und der Beschaffenheit des Papiers beeinflusst. Dünne stabile Druckerzeugnisse können mit hohen Geschwindigkeiten gefahren werden. Dicke schwere und bauschige Druckerzeugnisse sind mit reduzierten Geschwindigkeiten zu verarbeiten. Die erreichbaren Produktionsgeschwindigkeiten werden im wesentlichen von der Breite der Druckerzeugnisse in Transportrichtung betrachtet bzw. von der Distanz zwischen den beiden Schneidstationen bzw. der Länge der dazwischenliegenden Transportstrecke beeinflusst, wobei die Frontkante bzw. offene Seite der Druckerzeugnisse durch ein quer zur Transportrichtung angeordnetes Messer einer Schneidstation, Kopf- und Fusskante dagegen durch zwei in Transportrichtung der Druckerzeugnisse ausgerichtete, sich gegenüberliegende Messer der nächsten Schneidstation gleichzeitig beschnitten werden.
Dabei bildet jeweils der stabilere Bund oder Rücken eines Druckerzeugnisses die Referenz- oder Bezugskante, nach welcher der Frontschnitt in einem bestimmten Abstand durchgeführt wird.
D.h., die Druckerzeugnisse werden mit dem Rücken resp. Bund voran gegen die der entsprechenden Schneidstation zugeordneten Anschläge transportiert. Hierbei ist zu beachten, dass die für Kopf- und Fussbeschnitt bestimmten Messer dem nach- oder vorlaufenden Druckerzeugnis keinen unerwünschten Schnitt oder sonstwie eine Beschädigung zufügen.

Der Erfindung liegt die Aufgabe zugrunde, eine Schneidmaschine der genannten Gattung zu schaffen, die eine formatbezogen optimierte Produktionsgeschwindigkeit gestattet.

Diese Aufgabe ist durch die Merkmale des Anspruches 1, gelöst.

Dadurch ist bei der erfindungsgemässen Schneidmaschine eine Umstellung zwischen wenigstens zwei Formatbereichen möglich und die Distanz zwischen zwei Schneidstationen kann optimal an das zu bearbeitende Format eines Druckerzeugnisses angepasst werden.

Im Gegensatz zu den bekannten Schneidmaschinen mit festem Abstand der Schneidstationen, kann bei der erfindungsgemässen Schneidmaschine für ein gegebenes Druckerzeugnis die Distanz zwischen den Schneidstationen reduziert werden. Diese Reduktion erlaubt eine entsprechende Erhöhung der Geschwindigkeit der Druckerzeugnisse.
Die Formatanpassung ermöglicht zudem eine Optimierung der Verzögerung und Beschleunigung der Druckerzeugnisse zwischen den Schneidstationen. Schwierig zu bearbeitende Druckerzeugnisse, beispielsweise sehr dünne, empfindliche und leicht gleitende Druckerzeugnisse können optimal beschleunigt und verzögert werden. Zudem ist eine schonende Behandlung in der Schneidmaschine möglich.

Anschliessend wird die Erfindung unter Bezugnahme auf die Zeichnung, auf die bezüglich aller in der Beschreibung nicht näher erwähnten Einzelheiten verwiesen wird, anhand eines Ausführungsbeispiels erläutert. In der Zeichnung zeigen:
- Fig. 1a - 1c: eine schematische Darstellung der erfindungsgemässen Schneidmaschine zur Verarbeitung von Druckerzeugnissen unterschiedlicher Formatbreitenbereiche,
- Fig. 2: einen auszugsweisen Vertikalschnitt durch eine erfindungsgemässe Schneidmaschine,
- Fig. 3: eine Darstellung gemäss Fig. 1, jedoch mit einem anderen Abstand der Schneidstationen,
- Fig. 4: einen Schnitt entlang der Linie IV - IV der Fig. 3,
- Fig. 5: einen Schnitt entlang der Linie V - V in Fig. 3 und
- Fig. 6: einen Schnitt entlang der Linie VI - VI in Fig. 3.

Die Fig. 1a bis 1c zeigen schematisch eine Schneidmaschine 1 mit zwei Schneidstationen A, B, von denen A zur Ausführung eines Frontbeschnittes an der offenen Seite eines bundvoran in Pfeilrichtung S transportierten Druckerzeugnisses 21 und B für den Kopf- und Fussbeschnitt vorgesehen sind.
Fig. 1a zeigt ein Druckerzeugnis 21 aus dem Formatbereich mit kleinsten Breiten und aus diesem Bereich jeweils das schmalste Druckerzeugnis Bz min und breiteste Bz max. Die Darstellung vermittelt einen durchgeführten Frontbeschnitt am hinteren Ende eines einem gleichzeitig an Kopf und Fuss beschnittenen vorauslaufenden Druckerzeugnis 21, das zuvor in der Schneidstation A frontseitig beschnitten wurde.
Die Druckerzeugnisse 21 werden taktweise den Schneidstationen A, B zugeführt und in diesem Rhythmus front-, in Schneidstation A durch Messer 2, und/oder kopf- und fussseitig in Schneidstation B durch gegenüberliegende Messer 6, 6' beschnitten, die sich auf- und abbewegen. Die Anschläge 40, 41 bilden die Referenz- oder Bezugslage und Ausrichtung der Druckerzeugnisse 21 in der Schneidposition und ihr Abstand Z ist an die Breite des frontseitig beschnittenen Druckerzeugnisses 21 bzw. an eine optimale Produktionsleistung anpassbar.
Zudem sind die Anschläge 40, 41 zustellbar ausgebildet, sodass sie nach dem Beschneiden der Druckerzeugnisse 21, zu deren Weitertransport durch Transportmittel, die später noch beschrieben werden, in eine Ausserbetriebsstellung versetzt werden, beispielsweise unter die Förderebene 74, die durch eine strichpunktierte Linie vermerkt ist. Beim Beschneiden der Kanten liegen die Druckerzeugnisse 21 im Schneidbereich auf einer **Leiste,** die ein stationäres Gegenmesser bildet. Entlang dem Förderweg der Druckerzeugnisse 21 befindet sich im Schneidbereich von Kopf- und Fusskante eines Druckerzeugnisses 21 beidseits ein gegenüber dem für den Frontbeschnitt bestimmten beabstandeter Messerträger 75, an dem jeweils ein Messer 6, 6' für Kopf- oder Fussbeschnitt verstellbar befestigt ist. Der Zweck der Verstellbarkeit eines Messers 6, 6' am Messerträger 75 wird durch Fig. 1b veranschaulicht, in welcher der gleiche Vorgang wie in Fig. 1a an einem Druckerzeugnis 21 eines grösseren Formatbereichs ausgeführt wird. Der Abstand Y der Anschläge 40, 41 und die Position der Messer 6, 6' sowie deren Länge sind zur Optimierung der Produktionsleistung an das Druckerzeugnis 21 angepasst worden, d.h., es wurden längere Messer 6, 6' für den Kopf- und Fussbeschnitt eingesetzt, die in stromabwärtiger Richtung an den Messerträgern 75, so versetzt worden sind, damit bei dem gleichzeitigen Beschnitt zweier Druckerzeugnisse 21 keine Behinderung entsteht.
In Fig. 1c ist der Kopf-/Fussbeschnitt des breitesten Druckerzeugnisses 21 dargestellt, bei dem die Anschläge 40, 41 den grössten Abstand aufweisen bzw. die grösste Förderstrecke bilden. Hierzu wird das längste Messer 6, 6' in der weitest entfernten Position an dem Messerträger 75 verwendet.

Die Figur 2 zeigt eine Schneidmaschine, der mit einem bekannten Sammelhefter 70 Druckerzeugnisse 21 in Richtung des Pfeiles 5 zugeführt werden. Diese Druckerzeugnisse 21 sind beispielsweise Broschuren, Kataloge, Zeitschriften oder andere Papierprodukte. In der Schneidmaschine 1 werden die Druckerzeugnisse 21 mittels einer Transportvorrichtung 7 einer ersten Schneidstation A zugeführt. Mit einem Messer 2 wird das Druckerzeugnis 21 in dieser ersten Station A frontseitig geschnitten. Anschliessend wird das Druckerzeugnis mit der Transportvorrichtung 7 zu einer zweiten Schneidstation B weitertransportiert. In dieser werden mit zwei Messern 6, von denen hier lediglich das eine gezeigt ist, ein Fuss- und Kopfschnitt ausgeführt. Anschliessend wird das dreiseitig geschnittene Druckerzeugnis 21 wieder mit der Transportvorrichtung 7 zur Weiterbehandlung wegtransportiert. Die Transportvorrichtung 7 weist Oberbänder 8 und Unterbänder 9 auf, mit denen die Druckerzeugnisse 21 einzeln geführt gegen Rückenanschläge 40 bzw. 41 angelegt werden.

Zur Umstellung der Schneidmaschine zwischen den beiden Schneidstationen A, B sind folgende drei Arbeitsgänge vorgesehen. In einem ersten Arbeitsgang werden entsprechend lange Messer 6 eingebaut. Die Messer 6 für den Kopf- und Fussschnitt sind somit auswechselbar. Alternativ können diese beiden Messer 6 in Transportrichtung verstellt werden. In einem zweiten Arbeitsschritt wird die Transportrichtung 7 umgestellt. In einfacher Weise kann dies beispielsweise durch Austauschen unterschiedlich grosser Antriebsrollen 14 und 15 (Figur 6) für die Antriebsbänder erfolgen. In einem dritten Schritt wird ausschliesslich die Anschlagdistanz durch Verschieben der Anschläge 40 und 41 angepasst.

Die Messer 2 und 6 sind mit einem konstanten Hub vertikal aufund abbewegbar. Dazu sind diese Messer 2 und 6 an einem in Figur 3 schematisch gezeigten Joch 29 angebracht, das über eine Kurbel 67 mit einem Kurbelantrieb 61 verbunden ist. Die Figur 4 zeigt einen vertikalen Schnitt durch diesen Kurbelantrieb 61. Dieser weist eine Kurbelscheibe 64 mit einer Stirnzahnung 65 auf, die auf einer gestellfesten Achse 62 drehbar gelagert ist.

Mit einem hier nicht gezeigten Motor wird die Kurbelscheibe 14 im Uhrzeigersinn gedreht. Mit der Kurbelscheibe 64 ist ein Zapfen 66 fest verbunden, der in eine Führung 68 der Kurbel 67 eingreift und diese mit einem Hub C vertikal auf- und abbewegt, wobei die Schneidbewegung der Messer 2, 6 beim dargestellten Ausführungsbeispiel abwärts erfolgt, jedoch auch von unten nach oben ausgeführt werden könnte. Dies hätte zur Folge, dass zumindest die Pressleisten auf die gegenüberliegende Seite der Förderebene 74 verlegt werden müssen. Diese Bewegung wird auf das Joch 69 und schliesslich auf die Messer 2 und 6 übertragen. Wie bereits erwähnt, sind die Messer 6 auswechselbar am Joch 69 befestigt. Bei der in Figur 3 gezeigten Schneidmaschine 1 sind die Messer 6' länger als die Messer 6 in Figur 2. Entsprechend ist in Figur 3 der Abstand zwischen den beiden Anschlägen 40 und 41 grösser als der entsprechende Abstand in Figur 2. In Figur 2 beträgt dieser Abstand beispielsweise 305 mm und in Figur 3 355 mm. Die Länge der Messer 6 und 6' ist selbstverständlich so bemessen, dass die entsprechenden Druckerzeugnisse 21 bzw. 21' ohne gegenseitig gestört zu werden, an Kopf und Fuss geschnitten werden können. Dem längeren Druckerzeugnis 21' entspricht das entsprechend längere Messer 6'. Denkbar ist auch eine Ausführung, bei welcher das Messer 6 bzw. 6' horizontal verschiebbar am Joch 69 befestigt ist. Die Messer 2 und 6 sowie 6' weisen jeweils eine Pressleiste und ein Messerelement 4 auf. Zu jedem Messerelement 4 ist am Maschinengestell 71 ein Gegenmesser 36 (Figur 6) bzw. 72 (Figur 2) vorgesehen. Bei der gezeigten Ausführung wird zuerst der Frontschnitt ausgeführt. Denkbar ist jedoch auch eine Ausführung, bei welcher zuerst die Kopf- und Fussschnitte und nachher in der zweiten Schneidstation der Frontschnitt ausgeführt wird. Möglich ist in jedem Fall auch ein Mittelschnitt, der sogenannte Doppelnutzen.

Der Antrieb der Bänder 8 und 9 der Transportvorrichtung 7 erfolgt über eine Kurbelschleife 52, die mit einem Zahnriemen mit Antriebsrädern 18 und 19 (Figur 6) der Bandantriebe 12 und 13 verbunden ist. Die Kurbelschleife 52 weist eine Zahnscheibe 54 auf, die eine stirnseitige Zahnung 55 besitzt und mit einem Lager gestellfest drehbar gelagert ist. Die Zahnscheibe 54 kämmt mit der Kurbelscheibe 64 und wird von dieser angetrieben. Wie die Figur 5 zeigt, weist die Zahnscheibe 54 eine lineare Führung 56 auf, in welcher eine Rolle 57 eines Rades 58 verschiebbar geführt ist. Das Rad 58 dreht auf einer gestellfesten Achse 60 und weist eine Zahnung 59 auf, die mit dem Zahnriemen 20 in Eingriff ist. Die Exzentrizität und der Kurbelradius der umlaufenden Kurbelscheibe 52 ist konstant. Diese Kurbelscheibe 52 beschleunigt und verzögert die beiden Bänder 8 und 9 in geeigneter Weise für den Weitertransport der Produkte 21 bzw. 21'. Der Zahnriemen 20 treibt die Wellen 16 und 17 über die in Figur 6 gezeigten Zahnscheiben 18 und 19 an. Zur Umstellung des Formatbereiches sind die Antriebsrollen 14 und 15 austauschbar. In Figur 3 sind die Rollen 14 und 15 kleiner als diejenigen in Figur 3. Entsprechend ist in Figur 3 der Transportweg grösser. Für den Transport der Druckerzeugnisse 21 ist der Antrieb 12 für das Oberband 8 von den Druckerzeugnissen 21 mit einem vorbestimmten festen Hub abhebbar. Dazu ist eine Hubvorrichtung 24 vorgesehen, die ein Parallelgestänge 25 aufweist. Betätigt wird dieses Parallelgestänge 25 mittels einer Kurvenscheibe 35, die gemäss Figur 6 auf der Welle 16 befestigt ist. Eine Kurvenrolle 34 ist an diese Kurvenscheibe 35 angelegt und betätigt einen Kurvenhebel 33, der über ein gestellfestes Lager 32 und einer Schubstange 31 mit dem Parallelgestänge 25 verbunden ist. Dieses Gestänge wird in den Richtungen des Doppelpfeils 30 hinund herbewegt und bewegt entsprechend in vertikaler Richtung über gestellfeste Gelenke 28 und 29 einen Träger 22, an dem das Oberband 8 gelagert ist. Das Oberband 8 wird kurz vor dem Auftreffen der Druckerzeugnisse 21 angehoben und dadurch wird zwangsläufig der Transport dieser Druckerzeugnisse 21 unterbrochen. Das Ausrichten der Druckerzeugnisse 21 an den Anschlägen 40 und 41 erfolgt in an sich bekannter Weise durch den Ueberhub der Transportvorrichtung 7.

Die Anschläge 40 und 41 sind einzeln verstellbar an einem Träger 42 befestigt und können vertikal auf- und abbewegt werden. Der entsprechende Hub erfolgt auch hier über ein Parallelgestänge 43, das zwei gestellfeste Gelenke 46 und eine Verbindungsstange 47 aufweist. Das Parallelgestänge 43 ist über zwei im Abstand zueinander angeordneten Gelenken 45 mit dem Träger 42 verbunden. Mit einem zweiarmigen Hebel 48 ist die Stange 47 in den Richtungen des Doppelpfeils 44 horizontal hin- und herbewegbar. Der zweiarmige Hebel 48 ist an einem gestellfesten Gelenk 49 gelagert und mit einer Stange 50 gelenkig mit dem Parallelgestänge 43 verbunden. Der zweiarmige Hebel 48 wird um das Gelenk 49 mittels einer Rolle 51 verschwenkt, die an einer Steuerkurve 73 (Figur 3) anliegt. Die drehende Kurbelschleife 52 verschwenkt somit mit einem bestimmten Hub den zweiarmigen Hebel 48 und übt damit auf die beiden Anschläge 40 und 41 einen entsprechenden vertikalen Hub aus. In den Figuren 2 und 3 sind die Anschläge 40 und 41 in der oberen Position gezeigt, in welcher die Druckerzeugnisse 21 bzw. 21' an diesen Anschlägen 40, 41 anliegen. Für den Weitertransport werden diese Anschläge 40 und 41 nach unten bewegt. Zur Ausübung dieser Hubbewegung sind an sich auch andere Antriebe möglich. Wesentlich sind die horizontale Verschiebbarkeit der Anschläge 40 und 41 zur Veränderungen des Abstandes und die Aenderung des Schneidbereiches.

Zum Umstellen von einem auf den anderen Formatbereich wird somit die Anschlagdistanz der beiden Anschläge 40 und 41 angepasst. Ferner werden die Antriebsrollen 14 und 25 für den Transport der Druckerzeugnisse 21 bzw. 21' ausgetauscht. Zudem werden die entsprechend langen Messer 6 bzw. 6' eingebaut. Die anderen oben erwähnten Funktionen müssen nicht verändert werden. Dazu gehört insbesondere der Hub der Messer 6 bzw. 6', der Umlauf der Kurbelschleife 52, der Hub des Oberbandes 8 und der Hub der Anschläge 40 und 41. Der Messerhub ist somit unabhängig vom Formatbereich konstant. Der Messerhub und auch der Anschlaghub sind somit unabhängig vom Formatbereich konstant. Ebenfalls sind die Exzentrizität und der Kurbelradius der umlaufenden Kurbelschleife 52 konstant.

Im Interesse einer uneingeschränkten Umstellbarkeit der Schneidmaschine ist es sinnvoll, den Abstand der Messerträger 75 von dem Messer 2 für den Frontschnitt verstellen zu können.

## Patentansprüche

1. Schneidmaschine zum selbsttätigen Beschneiden von Druckerzeugnissen wie Broschuren, Zeitschriften, Katalogen (21, 21') oder dgl., mit gemeinsam auf- und abbewegbaren Messern (2, 6, 6'), denen jeweils eine Pressleiste (3, 38) zugeordnet ist, und mit einer ersten und einer in Transportrichtung (5) in Abstand zueinander angeordneten zweiten Schneidstation (A, B), wobei jeder Schneidstation (A, B) ein zustellbarer Anschlag (40, 41) für die rücken-voran zuführbaren Druckerzeugnisse (21, 21') und wenigstens eines der genannten Messer (2, 6, 6') für den Front- oder Kopf- und Fussschnitt zugeordnet ist, und mit Transportmitteln (7) für den Weitertransport der Druckerzeugnisse (21, 21') von der ersten (A) zur zweiten Schneidstation (B), wobei die durch den Abstand zwischen den Anschlägen (40,41) gebildete Förderstrecke der Transportmittel (7) veränderbar ist, **dadurch gekennzeichnet, dass** der entlang der Transportrichtung (5) der Druckerzeugnisse (21, 21') für Kopf- und Fussbeschnitt bestimmte Schneidbereich parallel zur Transportrichtung (5) veränderbar ausgebildet ist.

2. Maschine nach Anspruch 1, **dadurch gekennzeichnet, dass** die für Kopf- und Fussbeschnitt bestimmten, entlang der Transportrichtung (5) der Druckerzeugnisse (21, 21') gegenüberliegend angeordneten Messer (6, 6') gegen Messer (6, 6') anderer Länge austauschbar sind.

3. Maschine nach Anspruch 1 oder 2, **dadurch gekennzeichnet, dass** die für Kopf- und Fussbeschnitt bestimmten Messer (6, 6') entlang der Transportrichhtung (5) der Druckerzeugnisse versetzbar sind.

4. Maschine nach Anspruch 3, **dadurch gekennzeichnet, dass** zur verstellbaren Befestigung der für Kopf- und Fussschnitt vorgesehenen Messer (6, 6') entlang der Transportrichtung (5) der Druckerzeugnisse (21, 21') Messerträger (75) angeordnet sind, die gegenüber dem Messer (2) für den Frontschnitt einen festen oder veränderbaren Abstand aufweisen.

5. Maschine nach einem der Ansprüche 1 bis 4, **dadurch gekennzeichnet, dass** der Abstand zwischen den Anschlägen (40, 41) von einer minimalen auf eine maximale Formatbreite der Drukkerzeugnisse verstellbar ist.

6. Maschine nach einem der Ansprüche 1 bis 5, **dadurch gekennzeichnet, dass** ein durch die Transportmittel (7) zwischen den Anschlägen (40, 41) jeweils zurückgelegte Transportweg grösser ist als der Abstand der Anschläge (40, 41).

7. Schneidmaschine nach einem der Ansprüche 1 bis 6, **dadurch gekennzeichnet, dass** zur Anpassung an den Abstand zwischen den Schneidstationen (A, B) der Antrieb der aus umlaufenden Bändern gebildeten Transportmittel (7) austauschbare Antriebsrollen (14, 15) aufweist.

8. Maschine nach einem der Ansprüche 1 bis 7, **dadurch gekennzeichnet, dass** die Transportmittel (7) Ober- und Unterbänder (8, 9) und diese jeweils eine austauschbare Antriebsrolle (14, 15) aufweisen.

9. Maschine nach einem der Ansprüche 1 bis 7, **dadurch gekennzeichnet, dass** für den Hub der Messer (2, 6, 6') eine Kurbelscheibe (61) vorgesehen ist, und diese für den Antrieb der genannten Transportmittel (7) mit einer umlaufenden Kurbelschleife (52) verbunden ist.

10. Maschine nach Anspruch 9, **dadurch gekennzeichnet, dass** die Kurbelschleife (52) so ausgebildet ist, dass die Ober- und Unterbänder (8, 9) beschleunigt und verzögert werden.

11. Maschine nach einem der Ansprüche 8 bis 10, **dadurch gekennzeichnet, dass** für den Hub des Oberbandes (8) auf einer Antriebswelle (16) dieses Oberbandes (8) eine mitdrehende Kurve (35) angeordnet ist.

12. Maschine nach einem der Ansprüche 1 bis 11, **dadurch gekennzeichnet, dass** wenigstens die Anschläge (40, 41) und der Schneidbereich motorisch verstellbar ausgebildet sind.

13. Maschine nach Anspruch 12, **dadurch gekennzeichnet, dass** die Anschläge (40, 41) und der Schneidbereich programmgesteuert verstellbar ausgebildet sind.

## Claims

1. Cutting machine for automatic trimming of printed products such as brochures, magazines, catalogues (21, 21') or the like, with knives (2, 6, 6') movable up and down in unison, to each of which a clamping bar (3, 38) is assigned, and with first and second cutting stations (A, B) spaced apart from each other in the conveying direction (5), wherein an adjustable stop (40, 41) for the printed products (21, 21') ― which are feedable spine first ― and at least one of the said knives (2, 6, 6') are assigned to each cutting station (A, B) for trimming the front or head and tail, and with conveying means (7) for the onward conveying of the printed products (21, 21') from the first cutting station (A) to the second cutting station (B), [and] wherein the conveying path of the conveying means (7) formed by the distance between the stops (40, 41) is modifiable, **characterized in that** the cutting zone along the conveying direction (5) of the printed products (21, 21') intended for head and tail trimming is configured so as to be modifiable in the conveying direction.

2. Machine according to Claim 1, **characterized in that** the knives (6, 6') intended for head and tail trimming and arranged opposite each other along the conveying direction (5) of the printed products (21, 21') are exchangeable for knives (6, 6') of another length.

3. Machine according to Claim 1 or Claim 2, **characterized in that** the knives (6, 6') intended for head and tail trimming are relocatable along the conveying direction (5) of the printed products.

4. Machine according to Claim 3, **characterized in that** knife holders (75) which are at a fixed or modifiable distance from the knife (2) for front edge trimming are arranged along the conveying direction (5) of the printed products (21, 21') for adjustable attachment of the knives (6, 6') provided for head and tail trimming.

5. Machine according to any one of Claims 1 to 4, **characterized in that** the distance between the stops (40, 41) is adjustable from a minimum width of format of the printed products to a maximum ditto.

6. Machine according to any one of Claims 1 to 5, **characterized in that** the conveying distance travelled by each conveying means (7) between the stops (40, 41) is greater than the distance between the stops (40, 41).

7. Cutting machine according to any one of Claims 1 to 6, **characterized in that** the drive to the conveying means (7) formed by endless belts has exchangeable drive pulleys (14, 15) for adaptation to the distance between the cutting stations (A, B).

8. Machine according to any one of Claims 1 to 7, **characterized in that** the conveying means (7) comprise upper and lower belts (8, 9) each of which has an exchangeable drive pulley (14, 15).

9. Machine according to any one of Claims 1 to 7, **characterized in that** a crank disk (61) is provided for the stroke of the knives (2, 6, 6') and is connected to a rotating slider crank (52) for the drive to the said conveying means (7).

10. Machine according to Claim 9, **characterized in that** the slider crank (52) is configured so that the upper and lower belts (8, 9) are accelerated and decelerated.

11. Machine according to any one of Claims 8 to 10, **characterized in that** a co-rotating cam (35) for the stroke of the upper belt (8) is arranged on a drive shaft (16) of this upper belt (8).

12. Machine according to any one of Claims 1 to 11, **characterized in that** at least the stops (40, 41) and the cutting zone are configured for motorized setting.

13. Machine according to Claim 12, **characterized in that** the stops (40, 41) and the cutting zone are configured for programme-controlled setting.

## Revendications

1. Machine à rogner destinée au rognage automatique de produits imprimés, tels que des brochures, des magazines, des catalogues (21, 21') ou des éléments analogues, comprenant des lames de coupe (2, 6, 6') qui peuvent se déplacer conjointement vers le haut et le bas et à chacune desquelles est associée une barre de pression (3, 38), et comprenant un premier et un deuxième poste de rognage (A, B) disposés à distance l'un de l'autre dans le sens de transport (5), sachant qu'à chaque poste de rognage (A, B) sont associées une butée (40, 41) réglable pour les produits imprimés (21, 21') pouvant être acheminés le dos vers l'avant et au moins une des lames de coupe (2, 6, 6') mentionnées pour le rognage de la tranche frontale ou le rognage de la tranche supérieure et inférieure, et comprenant des moyens de transport (7) pour continuer à acheminer les produits imprimés (21, 21') du premier poste de rognage (A) vers le deuxième poste de rognage (B), le tronçon parcouru par les moyens de transport (7) sur la distance entre les butées (40, 41) étant réglable, **caractérisée en ce que** la zone de rognage définie pour le rognage de la tranche supérieure et inférieure, le long du sens de transport (5) des produits imprimés (21, 21'), est conçue de manière réglable dans le sens du transport.

2. Machine selon la revendication 1, **caractérisée en ce que** les lames de coupe (6, 6') disposés face à face le long du sens de transport (5) des produits imprimés (21, 21') et destinées au rognage de la tranche supérieure et inférieure, peuvent être remplacées par d'autres lames de coupe (6, 6') de longueur différente.

3. Machine selon la revendication 1 ou 2, **caractérisée en ce que** les lames de coupe (6, 6') destinées au rognage de la tranche supérieure et inférieure peuvent être déplacées le long du sens de transport (5) des produits imprimés.

4. Machine selon la revendication 3, **caractérisée en ce que** pour la fixation réglable des lames de coupe (6, 6') prévues pour le rognage de la tranche supérieure et inférieure, il est prévu de disposer, le long du sens de transport (5) des produits imprimés (21, 21'), des supports de lame (75) qui sont agencés avec un espacement fixe ou réglable par rapport aux lames de coupe (2) pour le rognage de la tranche frontale.

5. Machine selon l'une quelconque des revendications 1 à 4, **caractérisée en ce que** la distance entre les butées (40, 41) peut être réglée à partir d'une largeur minimale vers une largeur maximale du format des produits imprimés.

6. Machine selon l'une quelconque des revendications 1 à 5, **caractérisée en ce qu'**un trajet parcouru par les moyens de transport (7) respectivement entre les butées (40, 41) est supérieur à l'espacement des butées (40, 41).

7. Machine selon l'une quelconque des revendications 1 à 6, **caractérisée en ce que**, pour un ajustement à la distance entre les postes de rognage (A, B), le mécanisme d'entraînement des moyens de transport (7) formés par des bandes rotatives est muni de rouleaux d'entraînement (14, 15) échangeables.

8. Machine selon l'une quelconque des revendications 1 à 7, **caractérisée en ce que** les moyens de transport (7) sont munis de bandes supérieures et inférieures (8, 9) et chacune de celles-ci comporte un rouleau d'entraînement (14, 15) échangeable.

9. Machine selon l'une quelconque des revendications 1 à 7, **caractérisée en ce que**, pour le mouvement de levage des lames de coupe (2, 6, 6'), il est prévu un plateau de manivelle (61) et celui-ci est relié à un mécanisme à coulisse (52) rotatif pour l'entraînement des moyens de transport (7) mentionnés.

10. Machine selon la revendication 9, **caractérisée en ce que** le mécanisme à coulisse (52) est conçu de telle sorte que les bandes supérieures et inférieures (8, 9) sont accélérées et ralenties.

11. Machine selon l'une quelconque des revendications 8 à 10, **caractérisée en ce que**, pour générer le mouvement de la bande supérieure (8), il est prévu une came (35) entraînée en rotation et disposée sur un arbre d'entraînement (16) de ladite bande supérieure (8).

12. Machine selon l'une quelconque des revendications 1 à 11, **caractérisée en ce qu'**au moins les butées (40, 41) et la zone de rognage sont conçues de manière réglable par un moteur.

13. Machine selon la revendication 12, **caractérisée en ce que** les butées (40, 41) et la zone de rognage sont conçues de manière réglable par un programme de commande.
